# FASCICULE DE BREVET EUROPEEN

(11) **EP 2 871 989 B1**
(45) Date de publication et mention de la délivrance du brevet: **01.06.2016**
(21) Numéro de dépôt: 13739749.3
(22) Date de dépôt: 10.06.2013
(51) Int. Cl.: A41G 3/00

(54) **SYSTÈME DE PERRUQUE COMPORTANT UN ACCESSOIRE DE RÉGULATION DE LA TEMPÉRATURE**
PERÜCKENSYSTEM MIT EINEM TEMPERATURREGELUNGSZUBEHÖR
WIG SYSTEM COMPRISING A TEMPERATURE CONTROL ACCESSORY

(30) Priorité: 16.07.2012 FR 1256858
(43) Date de publication de la demande: 20.05.2015
(73) Titulaire: Constantin Épouse Goubron, Françoise, 83320 Carqueirannr (FR); Papin Épouse Tahri, Claire, London SE9 3AF (GB)
(72) Inventeur: CONSTANTIN ÉPOUSE GOUBRON, Françoise, 83320 Carqueirannr (FR)
(74) Mandataire: Roman, Alexis
(86) Numéro de dépôt international: PCT/FR2013/051342
(87) Numéro de publication internationale: WO 2014/013150

(56) Documents cités:
- EP-A1- 0 476 132
- EP-A1- 2 027 785
- AU-B3- 722 661
- US-A- 3 421 521

## Description

### Domaine technique de l'invention.

L'invention a pour objet un système de perruque comportant un accessoire de régulation de la température. Elle a également pour objet un accessoire et un procédé pour réguler la température sous une perruque.

L'invention concerne le domaine technique général des perruques portées par des humains, et plus particulièrement celui des accessoires permettant de réguler la température du cuir chevelu lorsqu'une perruque est portée.

### État de la technique.

Les perruques sont bien connues de l'art antérieur. Elles peuvent être portées pour des raisons liées à la mode, pour des considérations esthétiques ou professionnelles ou pour se conformer à des prescriptions culturelles ou religieuses. Les perruques peuvent également être portées pour dissimuler une chute de cheveux, notamment suite à des traitements médicaux tels que les chimiothérapies.

Les perruques présentent le désavantage de chauffer de manière excessive le cuir chevelu du porteur pendant l'été et/ou en cas de fortes chaleurs ambiantes. Pour pallier à cela, il existe des accessoires de régulation de la température configuré pour s'agencer sous la perruque lorsqu'elle est installée sur le cuir chevelu du porteur.

On connait par exemple par le document brevet AU 722661 (BUNTER) un dispositif de régulation de la température comprenant des poches de gel chauffant/refroidissant agencées entre le corps de la perruque et le cuir chevelu du porteur. Lorsque le gel n'est plus actif; le porteur doit retourner chez lui pour retirer les poches de la perruque et les placer dans un réfrigérateur ou dans un four pour refroidir ou réchauffer ledit gel. Ce dispositif de régulation n'est donc efficace que durant la courte période où le gel est actif.

Les documents brevets KR 100894715 (FAJIN COSMETICS) ou KR 20100051144 (CHO YOUNG SOO) enseignent d'utiliser un matériau à changement de phase pour réguler la température sous une perruque. On comprend aisément qu'une perruque qui intègre un tel dispositif de régulation est très complexe à fabriquer et certainement très onéreux.

On connait encore par le document brevet EP 0.476.132 (MASAKATSU), une perruque comprenant un filet central en fibres de carbone. Ces fibres ont la particularité d'être fortement conductrices de chaleur ce qui permet de refroidir le cuir chevelu. De telles fibres sont toutefois fragiles de sorte que ce type de perruque ne convient qu'à des porteurs relativement soigneux.

Le document brevet EP 2.027.785 (ADERANS HOLDINGS) concerne une matière perméable à l'humidité pour des perruques, empêchant la touffeur lors du port d'une perruque. Cette matière présente une structure à trois couches comprenant un polyuréthane poreux employé en tant que matière centrale, une couche maillée constituée d'une fibre synthétique ou d'une fibre naturelle qui est située du côté de la matière centrale qui sera en contact avec la tête et une couche de fibres constituée d'une fibre synthétique ou d'une fibre naturelle servant à planter des cheveux artificiels ou des cheveux naturels qui est stratifiée sur l'autre côté de la matière centrale. Dans la pratique, les résultats obtenus ne sont pas optimaux.

L'objectif principal de l'invention est de remédier à cet état des choses. En particulier, un objectif de l'invention est de proposer un accessoire de régulation de la température qui puisse jouer efficacement son rôle sur une longue période, de sorte que le porteur de la perruque ne soit pas obliger de retourner chez lui pour le « réactiver ».

Un autre objectif de l'invention est de proposer un accessoire de régulation de la température qui soit très facile à fabriquer, peu onéreux, très simple d'utilisation et qui ne craint pas d'être manipulé.

Un autre objectif de l'invention est de proposer un accessoire de régulation de la température qui soit totalement insoupçonnable lorsqu'il est installé sous la perruque.

### Divulgation de l'invention.

La solution proposée par l'invention est un système de perruque, par exemple du type décrit dans le document AU 722661 (BUNTER) précité, et comportant un accessoire de régulation de la température configuré pour s'agencer sous ladite perruque lorsqu'elle est installée sur le cuir chevelu du porteur, et dans lequel :
- la perruque comprend un corps délimité par un pourtour et présentant une forme adaptée à la forme du crâne du porteur, des cheveux étant fixés sur ledit corps, l'accessoire étant installé entre ledit corps et ledit cuir chevelu,
- l'accessoire de régulation se présente sous la forme d'une calotte souple délimitée par un pourtour présentant une forme adaptée à la forme du crâne du porteur,
- la calotte est amovible par rapport au corps de la perruque, ladite calotte comprenant une face interne destinée à être en contact avec le cuir chevelu du porteur et une face externe opposée à ladite face interne.

Ce système est remarquable en ce que :
- le pourtour de la calotte est plus petit que celui du corps de la perruque,
- au moins la face interne de la calotte est réalisée dans un matériau absorbant destiné à être humidifié avant que ladite calotte soit installée sur ledit cuir chevelu,
- au moins la face externe de la calotte est de couleur chair.

Le porteur a donc maintenant à sa disposition un accessoire de confort qui est très simple à utiliser. En effet, lorsqu'il a trop chaud, il suffit que le porteur se rende à un point d'eau publique ou privé (toilettes, salles de bain, fontaines, ...), d'humidifier la calotte, et de la replacer sous sa perruque. Le porteur n'a donc plus besoin de retourner chez lui pour la « réactiver », l'humidification de la calotte pouvant se faire de manière rapide, discrète, et à volonté, en se rendant par exemple dans les toilettes d'un restaurant. La demanderesse a pu constater que la sensation de rafraichissement apparait de manière quasi instantanée dès que la calotte humidifiée est remise en place directement sur le cuir chevelu. De plus, étant donné que la calotte est totalement dissociable de la perruque, sa manipulation est beaucoup plus aisée. En outre, étant donné que les dimensions de la calotte sont plus petites que celles du corps de la perruque, et que le matériau de ladite calotte est de couleur chair, ce nouvel accessoire de confort est totalement insoupçonnable lorsqu'il est placé sous la perruque.

D'autres caractéristiques remarquables du système objet de l'invention sont listées ci-dessous, chacune de ces caractéristiques pouvant être considérée seule ou en combinaison, indépendamment des caractéristiques remarquables définies ci-dessus :
- La calotte peut être de forme générale oblongue, le pourtour de ladite calotte présentant deux portions concaves symétriques reliées par deux portions circulaires d'extrémités.
- Dans une variante de réalisation, la calotte est de forme générale en poire, le pourtour de ladite calotte présentant deux portions concaves symétriques reliées par deux portions circulaires d'extrémités, lesdites portions circulaires étant de taille différente.
- Quelle que soit la conception de la calotte, une de ses portions circulaires d'extrémité est avantageusement configurée pour recouvrir une partie de la nuque du porteur.
- Une des portions circulaires d'extrémité de la calotte est également préférentiellement configurée pour recouvrir une partie du sommet du crâne du porteur.
- Avantageusement, la face interne et/ou la face externe (c'est-à-dire soit ladite face interne, soit les deux dites faces) de la calotte est réalisée dans un matériau à base de microfibres comprenant entre 60 % et 90 % de polyester et entre 10 % et 40 % de polyamide.
- Dans une variante de réalisation, la face interne et/ou la face externe de la calotte peut être réalisée dans un matériau choisit dans la famille suivante : fibres de bambou, éponge, coton.
- Des surpiqures sont avantageusement réalisées sur le pourtour de la calotte pour éviter l'effilochage du matériau constituant ladite calotte.
- Des moyens de liaison amovibles sont préférentiellement prévus entre la calotte et le corps de la perruque.

Un autre aspect de l'invention concerne un accessoire de régulation de la température sous une perruque, ledit accessoire se présentant sous la forme d'une calotte souple amovible délimitée par un pourtour présentant une forme adaptée à la forme du crâne du porteur, ladite calotte comprenant une face interne et une face externe opposée à ladite face interné, au moins ladite face interne étant réalisée dans un matériau absorbant destiné à être humidifié, et au moins ladite face externe étant de couleur chair.

Encore un autre aspect de l'invention concerne un procédé pour réguler la température sous une perruque comprenant un corps délimité par un pourtour et présentant une forme adaptée à la forme du crâne du porteur, des cheveux étant fixés sur ledit corps, ledit procédé comprenant les étapes consistant à :
- retirer la perruque du cuir chevelu dudit porteur,
- humidifier l'accessoire conforme à l'une des caractéristiques techniques précédentes, en imbibant de liquide la calotte puis éventuellement en l'essorant,
- placer ladite calotte humide sur le cuir chevelu dudit porteur,
- réinstaller la perruque sur le cuir chevelu dudit porteur, au-dessus de ladite calotte humide, de manière à ce que ladite calotte ne dépasse pas du corps de ladite perruque.

### Description des figures.

D'autres avantages et caractéristiques de l'invention apparaîtront mieux à la lecture de la description d'un mode de réalisation préféré qui va suivre, en référence aux dessins annexés, réalisés à titre d'exemples indicatifs et non limitatifs et sur lesquels :
- la figure 1 est une vue schématique montrant l'agencement des différents éléments constitutifs du système objet de l'invention,
- la figure 2 est une vue schématique montrant le système objet de l'invention installé sur la tête d'un porteur.
- la figure 3 est une vue à plat d'une calotte conforme à l'invention selon une première forme de réalisation,
- la figure 4 est une vue en coupe selon A-A de la calotte de la figure 3,
- figure 5 est une vue à plat d'une calotte conforme à l'invention dans une variante de réalisation.

### Modes préférés de réalisation de l'invention.

L'invention propose un accessoire de régulation de la température qui est configuré pour s'agencer sous une perruque lorsque cette dernière est installée sur le cuir chevelu du porteur.

En se rapportant à la figure 1, la perruque P comporte un corps 1 délimité par un pourtour 10. Le corps 1 est conçu pour s'adapter à la forme du crâne du porteur. Le corps 1 est par exemple réalisé en tissu ou se présente sous forme de filet. Le corps 1 présente une face interne destinée à venir au contact du cuir chevelu du porteur et une face externe sur laquelle sont fixés de faux cheveux synthétiques ou naturels. Le pourtour 10 est avantageusement réalisé en matériau extensible, type élastane, pour s'adapter facilement à la forme et aux dimensions du crâne. Pour maintenir efficacement la perruque P sur le cuir chevelu, le corps 1 et/ou le pourtour 10 peuvent comporter des moyens de fixation, par exemple du type patins antiglisse caoutchoutés disposés sur la face interne dudit corps et/ou dudit pourtour qui est en contact avec ledit cuir chevelu. La conception de la perruque P ne sera pas décrite plus en détail car elle est bien connue de l'Homme du métier. En outre, l'utilisation de l'accessoire objet de l'invention n'est pas spécifique à un type particulier de perruque, mais s'accommode au contraire avec n'importe quel modèle, ce qui rend son emploi universel.

En se rapportant à la figure 1, cet accessoire de régulation A se présente sous la forme d'une calotte 2 qui est souple et qui est délimitée par un pourtour 20 présentant une forme adaptée à la forme du crâne du porteur. Le pourtour 20 est plus petit que le pourtour 10 du corps 1 de la perruque P. De cette manière, lorsque le système objet de l'invention est installé sur la tête du porteur, la calotte 2 ne dépasse pas de la perruque P, comme cela apparait clairement sur la figure 2.

La calotte 2 est amovible par rapport au corps 1 de la perruque P. La calotte 2 peut donc être manipulée de manière totalement indépendante de la perruque P. En pratique, il n'existe aucun moyen de liaison entre la calotte 2 et le corps 1, bien que des moyens de liaison amovibles du type bande Velcro®, crochets, ou boutons pression, puissent être prévus entre ces deux éléments.

Comme cela apparait clairement sur la figure 4, la calotte 2 comprend une face interne 21 destinée à être en contact avec le cuir chevelu du porteur et une face externe 22 opposée à ladite face interne. Au moins la face externe 22 (qui est visible lorsque la calotte est installée sur le cuir chevelu du porteur) est réalisée dans un matériau de couleur chair. Les deux faces 21, 22 peuvent évidement être teintées. Cette teinte peut être plus ou moins foncée pour convenir à tout type de personne. L'utilisation d'une telle teinte permet de rendre la calotte 2 totalement invisible lorsqu'elle est installée sous la perruque. Et même si le corps 1 se présente sous la forme d'un filet et qu'il est possible de voire au travers, la calotte 2 est totalement insoupçonnable. En pratique, les deux faces 21, 22 de la calotte 2 sont colorées par un procédé de teinture dans lequel un colorant insoluble dans l'eau est employé.

Le matériau de la calotte 2 est absorbant de façon à pouvoir être humidifié avant que ladite calotte soit installée sur le cuir chevelu du porteur. Les faces interne 21 et externe 22 de la calotte 2 peuvent être réalisées en matériau absorbant, de sorte que les deux dites faces puissent indifféremment être en contact avec le cuir chevelu. Cela simplifie non seulement la fabrication de la calotte 2, mais également son utilisation. On peut toutefois prévoir que seule la face interne 21 soit réalisée dans un matériau absorbant.

Le matériau absorbant utilisé est préférentiellement à base de microfibres comprenant entre 60 % et 90 % de polyester et entre 10 % et 40 % de polyamide. Ce matériau présente l'avantage d'être très léger et de pouvoir absorber une quantité relativement importante d'eau. Par « microfibres », on entend des fibres textiles dont la masse linéique (ou titre) est inférieure à 1g/10Km et dont le diamètre est inférieur à environ 9 µm. En pratique, le pourcentage de microfibres est de 70 % à 95 %. Le matériau absorbant peut toutefois être différent, et notamment avantageusement choisit dans la famille suivante : fibres de bambou, éponge, coton.

Le procédé de fabrication de la calotte 2 est très simple. Il suffit en effet de la découper dans une pièce de matériau dont au moins une des faces 21, 22 est absorbante. En se rapportant aux figures 3 et 5, des surpiqures 200 sont avantageusement réalisées sur le pourtour 20 de la calotte 2 pour éviter l'effilochage du matériau constituant ladite calotte.

Selon une caractéristique avantageuse de l'invention, la calotte 2 est de forme générale oblongue. La demanderesse a pu constater que cette forme évite, ou tout au moins réduit, la formation de plis lorsque la calotte 2 est installée sur la tête du porteur.

En se rapportant plus particulièrement au mode de réalisation de la figure 3, le pourtour 2 présente deux portions concaves symétriques 20A, 20B, reliées par deux portions circulaires d'extrémités 20C, 20D. Les deux portions concaves 20A et 20B sont conçues de manière à laisser totalement libre le passage des oreilles lorsque la calotte 2 est mise en place sur le cuir chevelu du porteur. Ces portions concaves 20A, 20B peuvent toutefois présentées une courbure particulière permettant de recouvrir une parties des tempes du porteur (partie temporale du crâne). Une des portions circulaires d'extrémité, par exemple la portion 20C, est configurée pour recouvrir une partie de la nuque du porteur (partie occipitale du crâne). L'autre portion circulaire d'extrémité 20D est quant à elle configurée pour recouvrir une partie du sommet du crâne du porteur (parties pariétale et frontale du crâne). Dans ce mode de réalisation, les deux portions circulaires d'extrémités 20C, 20D sont de mêmes dimensions. Grâce à cette conception particulière, la calotte 2 permet de couvrir de manière identique, c'est-à-dire avec la même surface, la nuque du porteur et le sommet de son crâne.

Selon la variante de réalisation de la figure 5, la calotte 2 a une forme générale en poire. La forme du pourtour 20 est similaire à celle décrite précédemment. Il présente toujours deux portions concaves symétriques 20A, 20B reliées par deux portions circulaires d'extrémités 20C, 20D. Toutefois, contrairement au mode de réalisation décrit au paragraphe précédent, les deux portions circulaires d'extrémités 20C, 20D sont de taille différente. De cette manière, le porteur a la possibilité de couvrir davantage soit sa nuque, soit le sommet de son crâne.

Dans une autre variante de réalisation non représentée, la calotte 2 peut être de forme circulaire, similaire à une kippa (couvre-chef religieux porté notamment lors de cérémonie juive). Une telle calotte permet de recouvrir uniquement une partie du sommet du crâne du porteur et notamment la partie pariétale du crâne.

L'utilisation de l'accessoire A objet de l'invention est très simple. En cas de forte chaleur, et lorsqu'il n'est pas à son domicile, le porteur retire sa perruque de son cuir chevelu. Ce retrait peut se faire de manière très discrète, par exemple dans les toilettes d'un restaurant. Il humidifie ensuite son accessoire en imbibant de liquide la calotte 2, par exemple en la passant sous un filet d'eau du robinet ou en la mouillant par l'intermédiaire d'une bouteille d'eau ou d'un vaporisateur d'eau. Le liquide utilisé peut éventuellement être composé d'huiles essentielles dermatologiquement acceptables et/ou consisté en une lotion anti-irritante et apaisante. Si cela est nécessaire, la calotte 2 est essorée pour éviter toute coulure. Il suffit alors au porteur d'installer la calotte 2 humide sur son cuir chevelu. Humidifiée, la calotte tient parfaitement en place sur le cuir chevelu, sans qu'il soit nécessaire de prévoir un quelconque moyen de maintien en position. Le porteur peut alors réinstaller sa perruque, au-dessus de la calotte humide 2, de manière à ce que ladite calotte ne dépasse pas du corps 1 de ladite perruque. Toutes ces opérations peuvent être réalisées à volonté, en quelques secondes ou quelques minutes. Et l'effet de rafraîchissement est immédiat.

La demanderesse a également put constater qu'en hiver, lorsque la calotte 2 n'était pas humidifiée, l'accessoire A permettait de maintenir au chaud la tête du porteur.

## Revendications

1. Système de perruque (P) comportant un accessoire (A) de régulation de la température configuré pour s'agencer sous ladite perruque lorsqu'elle est installée sur le cuir chevelu du porteur, et dans lequel :
- la perruque (P) comprend un corps (1) délimité par un pourtour (10) et présentant une forme adaptée à la forme du crâne du porteur, des cheveux étant fixés sur ledit corps, l'accessoire (A) étant installé entre ledit corps et ledit cuir chevelu,
- l'accessoire (A) de régulation se présente sous la forme d'une calotte (2) souple délimitée par un pourtour (20) présentant une forme adaptée à la forme du crâne du porteur,
- la calotte (2) est amovible par rapport au corps (1) de la perruque (P), ladite calotte comprenant une face interne (21) destinée à être en contact avec le cuir chevelu du porteur et une face externe (22) opposée à ladite face interne,
**se caractérisant par le fait que** :
- le pourtour (20) de la calotte (2) est plus petit que celui du corps (1) de la perruque (P),
- au moins la face interne (21) de la calotte (2) est réalisée dans un matériau absorbant destiné à être humidifié avant que ladite calotte soit installée sur ledit cuir chevelu,
- au moins la face externe (22) de la calotte (2) est de couleur chair.

2. Système de perruque selon la revendication 1, dans lequel la calotte (2) est de forme générale oblongue, le pourtour (20) de ladite calotte présentant deux portions concaves symétriques (20A, 20B) reliées par deux portions circulaires d'extrémités (20C, 20D).

3. Système de perruque selon la revendication 1, dans lequel la calotte (2) est de forme générale en poire, le pourtour (20) de ladite calotte présentant deux portions concaves symétriques (20A, 20B) reliées par deux portions circulaires d'extrémités (20C, 20D), lesdites portions circulaires étant de taille différente.

4. Système de perruque selon l'une des revendications 2 ou 3, dans lequel une des portions circulaires d'extrémité (20C, 20D) de la calotte (2) est configurée pour recouvrir une partie de la nuque du porteur.

5. Système de perruque selon l'une des revendications 2 à 4, dans lequel une des portions circulaires d'extrémité (20C, 20D) de la calotte (2) est configurée pour recouvrir une partie du sommet du crâne du porteur.

6. Système de perruque selon l'une des revendications 1 à 5, dans lequel la face interne (21) et/ou la face externe (22) de la calotte (2) est réalisée dans un matériau à base de microfibres comprenant entre 60 % et 90 % de polyester et entre 10 % et 40 % de polyamide.

7. Système de perruque selon l'une des revendications 1 à 5, dans lequel la face interne (21) et/ou la face externe (22) de la calotte (2) est réalisée dans un matériau choisit dans la famille suivante : fibres de bambou, éponge, coton.

8. Système de perruque selon l'une des revendications 1 à 7, dans lequel des surpiqures (200) sont réalisées sur le pourtour (20) de la calotte (2) pour éviter l'effilochage du matériau constituant ladite calotte.

9. Système de perruque selon l'une des revendications 1 à 8, dans lequel des moyens de liaison amovibles sont prévus entre la calotte (2) et le corps (1) de la perruque (P).

10. Accessoire de régulation de la température sous une perruque, lequel accessoire se présente sous la forme d'une calotte (2) souple amovible délimitée par un pourtour (20) présentant une forme adaptée à la forme du crâne du porteur, ladite calotte comprenant une face interne (21) et une face externe (22) opposée à ladite face interne
**se caractérisant par le fait que** au moins la face interne (21) est réalisée dans un matériau absorbant destiné à être humidifié, et au moins la face externe (22) est de couleur chair.

11. Procédé pour réguler la température sous une perruque (P) comprenant un corps (1) délimité par un pourtour (10) et présentant une forme adaptée à la forme du crâne du porteur, des cheveux étant fixés sur ledit corps, ledit procédé comprenant les étapes consistant à :
- retirer la perruque (P) du cuir chevelu dudit porteur,
- humidifier l'accessoire (A) conforme à la revendication 10, en imbibant de liquide la calotte (2), puis éventuellement en l'essorant,
- placer ladite calotte humide sur le cuir chevelu dudit porteur,
- réinstaller ladite perruque sur le cuir chevelu dudit porteur, au-dessus de ladite calotte humide, de manière à ce que ladite calotte ne dépasse pas du corps (1) de ladite perruque.

## Patentansprüche

1. Perückensystem (P), das ein Zubehörteil (A) zur Regelung der Temperatur aufweist, welches konfiguriert ist, unter der Perücke angeordnet zu werden, wenn sie auf die Kopfhaut des Trägers aufgesetzt wird, und wobei:
- die Perücke (P) einen Körper (1) enthält, der von einem Umriss (10) begrenzt wird und eine Form hat, die an die Form des Schädels des Trägers angepasst ist, wobei Haare an dem Körper befestigt sind, wobei das Zubehörteil (A) zwischen dem Körper und der Kopfhaut angebracht wird,
- das Regelungs-Zubehörteil (A) in Form einer weichen Haube (2) vorliegt, die von einem Umriss (20) begrenzt wird, der eine an die Form des Schädels des Trägers angepasste Form hat,
- die Haube (2) bezüglich des Körpers (1) der Perücke (P) entfernbar ist, wobei die Haube eine Innenseite (21), die dazu bestimmt ist, mit der Kopfhaut des Trägers in Kontakt zu sein, und eine der Innenseite gegenüberliegende Außenseite (22) enthält,
**dadurch gekennzeichnet, dass**:
- der Umriss (20) der Haube (2) kleiner ist als derjenige des Körpers (1) der Perücke (P),
- mindestens die Innenseite (21) der Haube (2) aus einem absorbierenden Material hergestellt ist, das dazu bestimmt ist, angefeuchtet zu werden, ehe die Haube auf die Kopfhaut aufgesetzt wird,
- mindestens die Außenseite (22) der Haube (2) fleischfarben ist.

2. Perückensystem nach Anspruch 1, wobei die Haube (2) von allgemein länglicher Form ist, wobei der Umriss (20) der Haube zwei symmetrische konkave Abschnitte (20A, 20B) aufweist, die durch zwei kreisförmige Endabschnitte (20C, 20D) verbunden sind.

3. Perückensystem nach Anspruch 1, wobei die Haube (2) von allgemeiner Birnenform ist, wobei der Umriss (20) der Haube zwei symmetrische konkave Abschnitte (20A, 20B) aufweist, die durch zwei kreisförmige Endabschnitte (20C, 20D) verbunden sind, wobei die kreisförmigen Abschnitte von unterschiedlicher Größe sind.

4. Perückensystem nach einem der Ansprüche 2 oder 3, wobei einer der kreisförmigen Endabschnitte (20C, 20D) der Haube (2) konfiguriert ist, einen Teil des Nackens des Trägers zu bedecken.

5. Perückensystem nach einem der Ansprüche 2 bis 4, wobei einer der kreisförmigen Endabschnitte (20C, 20D) der Haube (2) konfiguriert ist, einen Teil des Oberkopfs des Trägers zu bedecken.

6. Perückensystem nach einem der Ansprüche 1 bis 5, wobei die Innenseite (21) und/oder die Außenseite (22) der Haube (2) aus einem Material auf der Basis von Mikrofasern hergestellt ist, die zwischen 60% und 90% Polyester und zwischen 10% und 40% Polyamid enthalten.

7. Perückensystem nach einem der Ansprüche 1 bis 5, wobei die Innenseite (21) und/oder die Außenseite (22) der Haube (2) aus einem Material hergestellt ist, das aus der folgenden Familie ausgewählt wird: Bambus- Schwamm-, Baumwollfasern.

8. Perückensystem nach einem der Ansprüche 1 bis 7, wobei Steppnähte (200) am Umriss (20) der Haube (2) hergestellt sind, um das Reißen des die Haube bildenden Materials zu verhindern.

9. Perückensystem nach einem der Ansprüche 1 bis 8, wobei entfernbare Verbindungseinrichtungen zwischen der Haube (2) und dem Körper (1) der Perücke (P) vorgesehen sind.

10. Zubehörteil zur Regelung der Temperatur unter einer Perücke, wobei das Zubehörteil in Form einer entfernbaren weichen Haube (2) vorliegt, die von einem Umriss (20) begrenzt wird, der eine an die Form des Schädels des Trägers angepasste Form hat, wobei die Haube eine Innenseite (21) und eine der Innenseite gegenüberliegende Außenseite (22) hat, **dadurch gekennzeichnet, dass** mindestens die Innenseite (21) aus einem absorbierenden Material hergestellt ist, das dazu bestimmt ist, angefeuchtet zu werden, und mindestens die Außenseite (22) fleischfarben ist.

11. Verfahren zum Regeln der Temperatur unter einer Perücke (P), die einen Körper (1) enthält, der von einem Umriss (10) begrenzt wird und eine an die Form des Schädels des Trägers angepasste Form hat, wobei Haare am Körper befestigt sind, wobei das Verfahren die Schritte enthält, die darin bestehen:
- Entfernen der Perücke (P) von der Kopfhaut des Trägers,
- Anfeuchten des Zubehörteils (A) gemäß Anspruch 10, indem die Haube (2) mit Flüssigkeit getränkt und dann ggf. ausgewrungen wird,
- Anbringen der feuchten Haube auf der Kopfhaut des Trägers,
- Wiederaufsetzen der Perücke auf die Kopfhaut des Trägers über der feuchten Haube derart, dass die Haube nicht über den Körper (1) der Perücke vorsteht.

## Claims

1. Wig system (P) having a temperature control accessory (A) configured to be arranged under said wig when the latter is placed on the wearer's scalp, and in which:
- the wig (P) comprises a body (1) defined by a perimeter (10) and having a shape adapted to the shape of the wearer's skull, with hair being affixed to said body, the accessory (A) being placed between said body and said scalp,
- the control accessory (A) is in the form of a flexible skullcap (2) defined by a perimeter (20) having a shape adapted to the shape of the wearer's skull,
- the skullcap (2) is detachable from the body (1) of the wig (P), said skullcap having an inner face (21) intended to be in contact with the wearer's scalp, and an outer face (22) opposite said inner face, **characterized in that**:
- the perimeter (20) of the skullcap (2) is smaller than that of the body (1) of the wig (P),
- at least the inner face (21) of the skullcap (2) is made of an absorbent material intended to be moistened before said skullcap is placed on said scalp,
and
- at least the outer face (22) of the skullcap (2) is skin-coloured.

2. Wig system according to Claim 1, in which the general shape of the skullcap (2) is oblong, the perimeter (20) of said skullcap having two symmetrical concave portions (20A, 20B) which are connected by two circular end portions (20C, 20D).

3. Wig system according to Claim 1, in which the skullcap (2) has the general shape of a pear, the perimeter (20) of said skullcap having two symmetrical concave portions (20A, 20B) which are connected by two circular end portions (20C, 20D), said circular portions being of different sizes.

4. Wig system according to either of Claims 2 and 3, in which one of the circular end portions (20C, 20D) of the skullcap (2) is configured to cover part of the back of the wearer's neck.

5. Wig system according to one of Claims 2 to 4, in which one of the circular end portions (20C, 20D) of the skullcap (2) is configured to cover part of the crown of the wearer's skull.

6. Wig system according to one of Claims 1 to 5, in which the inner face (21) and/or the outer face (22) of the skullcap (2) is made of a material based on microfibres comprising between 60% and 90% polyester and between 10% and 40% polyamide.

7. Wig system according to one of Claims 1 to 5, in which the inner face (21) and/or the outer face (22) of the skullcap (2) is made of a material chosen from the following family: bamboo fibres, sponge, cotton.

8. Wig system according to one of Claims 1 to 7, in which topstitches (200) are formed on the perimeter (20) of the skullcap (2) in order to avoid fraying of the material from which said skullcap is made.

9. Wig system according to one of Claims 1 to 8, in which detachable connecting means are provided between the skullcap (2) and the body (1) of the wig (P).

10. Temperature control accessory under a wig, which accessory is in the form of a detachable and flexible skullcap (2) defined by a perimeter (20) having a shape adapted to the shape of the wearer's skull, said skullcap comprising an inner face (21) and an outer face (22) opposite said inner face, **characterized in that** at least the inner face (21) is made of an absorbent material intended to be moistened, and at least the outer face (22) is skin-coloured.

11. Method for controlling the temperature under a wig (P) that comprises a body (1) defined by a perimeter (10) and having a shape adapted to the shape of the wearer's skull, with hair being affixed to said body, said method comprising the steps of:
- removing the wig (P) from said wearer's scalp,
- moistening the accessory (A) according to Claim 10 by soaking the skullcap (2) with liquid, then optionally wringing it out,
- placing said moist skullcap on said wearer's scalp,
- repositioning said wig on said wearer's scalp, above said moist skullcap, in such a way that said skullcap does not extend beyond the body (1) of said wig.
